# FASCICULE DE BREVET EUROPEEN

(11) **EP 0 653 768 B1**
(45) Date de publication et mention de la délivrance du brevet: **19.11.1997**
(21) Numéro de dépôt: 94402123.7
(22) Date de dépôt: 23.09.1994
(51) Int. Cl.: H01H 13/70

(54) **Clavier de commande d'un système électrique ou électronique, notamment pour système antivol de véhicule automobile**
Steuertastenfeld für elektrische oder elektronische Systeme, insbesondere Anti-Diebstahlsysteme für Kraftfahrzeuge
Control keyboard for electric or electronic system, in particular anti-theft system for motor vehicles

(30) Priorité: 12.11.1993 FR 9313507
(43) Date de publication de la demande: 17.05.1995
(73) Titulaire: MAGNETI MARELLI FRANCE, 92000 Nanterre (FR)
(72) Inventeur: Cogordan, Fabrice, F-92100 Boulogne (FR)
(74) Mandataire: Martin, Jean-Jacques

(56) Documents cités:
- GB-A- 2 086 804
- GB-A- 2 201 038
- GB-A- 2 219 691
- GB-A- 2 266 186
- US-A- 4 638 131

## Description

La présente invention concerne le domaine des claviers de commande de systèmes électriques ou électroniques.

La présente invention trouve notamment application dans la réalisation d'un système antivol pour véhicule automobile, comprenant un clavier de commande, et un circuit apte à agir sur au moins un organe actif du véhicule, par exemple des moyens d'injection, pour invalider celui-ci, à défaut d'introduction d'un code prédéterminé à l'aide du clavier dans un délai prédéfini.

De nombreux claviers de commande ont déjà été proposés.

En particulier, on connaît aujourd'hui des claviers de commande comprenant :
- un boîtier pourvu sur sa face avant de plusieurs ouvertures aptes à recevoir chacune une touche respective,
- un circuit imprimé logé fixe dans le boîtier et
- une membrane silicone intercalée entre les touches et le circuit imprimé et munie de plages conductrices aptes à relier des plages associées sur le circuit imprimé lors de l'actionnement de touches.

De tels claviers sont par exemple divulgués dans les documents FR-A-2669462 et FR-A-2647588, selon lesquels les touches sont intégrées à la membrane.

Le document GB-A-2201038 décrit un autre clavier comprenant un boîtier qui loge un circuit imprimé, une platine prisme optique formant diffuseur adaptée pour assurer l'éclairage du clavier, laquelle platine porte une couche de contact comportant des pistes électriquement conductrices, et une membrane en matériau élastique sur laquelle sont fixées des plages conductrices pour relier sur commande des pistes conductrices associées prévues sur la couche de contact.

Ces claviers connus ne donnent pas totalement satisfaction.

La présente invention a pour but principal de perfectionner les systèmes de claviers existants.

Plus précisément, des buts auxiliaires de la présente invention sont:
- d'améliorer l'étanchéité des claviers aux agents extérieurs, et notamment à la poussière,
- de réaliser un clavier économique,
- de réaliser un clavier qui soit facile d'assemblage,
- de réaliser un clavier éclairé,
- de réaliser un clavier de faible encombrement.

Ces différents buts sont atteints dans le cadre de la présente invention grâce à un clavier de commande, notamment pour système antivol pour véhicule automobile, du type défini en revendication 1 annexée, laquelle est délimitée sous forme de préambule et partie caractérisante par rapport au document GB-A- 2 201 038.

D'autres caractéristiques, buts et avantages de la présente invention apparaîtront à la lecture de la description détaillée qui va suivre, et en regard des dessins annexés donnés à titre d'exemple non limitatif et sur lesquels :
- la figure 1 représente une vue schématique éclatée en perspective d'un clavier conforme à un mode de réalisation préférentiel de la présente invention,
- la figure 2 représente une vue partielle en perspective du même clavier,
- les figures 3A, 3B et 3C représentent, selon une vue en coupe transversale, trois variantes de réalisation d'une touche pour le clavier conforme à la présente inventions,
- la figure 4 représente une vue en perspective avant d'un capot du clavier conforme à la présente invention,
- la figure 5 représente une vue en plan d'une façade imprimée du clavier conforme à la présente invention,
- les figures 6 et 7 représentent deux vues en perspective respectivement avant et arrière d'une membrane utilisée dans le clavier conforme à la présente invention,
- la figure 8 représente une vue en perspective avant d'une platine prisme optique formant diffuseur conforme à la présente invention,
- la figure 9 représente une vue en perspective d'une membrane additionnelle d'étanchéité susceptible d'être utilisée dans le cadre de la présente invention,
- les figures 10, 11 et 12 représentent trois vues en coupe du capot conforme à la présente invention selon les plans de coupe référencés X-X, XI-XI et XII,XII sur la figure 4,
- les figures 13 et 14 représentent deux vues en coupe orthogonale entre elles d'un clavier assemblé conforme à la présente invention,
- la figure 15 représente une vue en coupe du capot conforme à une variante de réalisation de la présente invention, selon un plan de coupe similaire à la figure 10, et
- la figure 16 représente une vue de détail agrandie de ce capot en coupe et illustre l'engagement de la platine prisme optique sur ce capot.

Comme on le voit sur les figures annexées, le clavier conforme à la présente invention comprend essentiellement :
- un boîtier formé par assemblage d'un capot avant 100 et d'un fond arrière 200,
- une membrane 300 en matériau élastique formant clavier,
- une platine/prisme optique formant diffuseur 400, et
- un circuit imprimé 500.

Le cas échéant, comme on l'explicitera par la suite, le clavier conforme à la présente invention peut être complété par une façade imprimée 600 visible sur la figure 5 et une membrane additionnelle d'étanchéité 700, visible sur la figure 9.

Le capot 100 et le fond 200 constituant le boîtier peuvent faire l'objet de nombreuses variantes de réalisation. De préférence, ils sont réalisés par moulage en matière plastique.

Bien que le contour du capot 100 et du fond 200 puisse faire l'objet également de nombreuses variantes, de préférence, ceux-ci présentent un contour rectangulaire, comme on le voit sur les figures annexées.

Le capot 100 comprend plus précisément une paroi 110 généralement plane formant la face avant du clavier, entourée d'une jupe rectangulaire 150 en saillie sur sa face arrière.

De préférence, la paroi 110 est munie sur sa face avant, d'une nervure d'encadrement périphérique 113 dont la hauteur est égale à l'épaisseur de la façade imprimée 600.

La paroi avant 110 est pourvue de plusieurs ouvertures.

Tout d'abord, la paroi 110 est munie de plusieurs ouvertures 120 destinées à recevoir chacune une touche associée 320 prévue sur la membrane 300.

De préférence ces ouvertures 120 sont disposées régulièrement selon une matrice de lignes et colonnes sur la paroi 110.

Plus précisément, selon le mode de réalisation particulier et non limitatif représenté sur les figures annexées adapté à un clavier à douze touches 320, la paroi 110 comporte douze ouvertures 120 disposées selon quatre colonnes de trois rangées.

Bien entendu, la section des ouvertures 120 doit être complémentaire de la section droite des touches 320. Selon le mode de réalisation particulier non limitatif représenté sur les figures annexées, les ouvertures 120 sont de forme oblongue arrondie.

De préférence, la paroi 110 possède en outre une seconde série d'ouvertures 122 conçue pour être placée en regard de symboles 622 respectivement associés formés sur la façade imprimée 600. De préférence, un symbole 622 et par conséquent une ouverture 122 sont associés respectivement à chaque touche 320. La géométrie des ouvertures 122 peut faire l'objet de nombreuses variantes de réalisation.

On notera également à l'examen des figures annexées, la présence dans la paroi avant 110 de deux ouvertures additionnelles cylindriques 124. Ces ouvertures 124 sont de préférence placées latéralement par rapport à la matrice d'ouverture 120 recevant les touches 320. Les ouvertures 124 sont conçues pour recevoir des témoins portés par le circuit imprimé 500 pour la visualisation de l'état du circuit de commande.

De préférence, ces ouvertures 124 sont entourées chacune par un fourreau cylindrique 126 en saillie sur la face arrière de la paroi 110.

La paroi 110 est également munie avantageusement, sur sa face arrière de pions en saillie 116, par exemple cylindriques, conçus pour assurer le centrage de la platine 400. Selon le mode de réalisation particulier représenté sur les figures annexées, il est ainsi prévu deux pions de centrage 116 sur la face arrière de la paroi 110.

Le capot avant 100 et le fond arrière 200 peuvent être immobilisés par tout moyen connu approprié, par exemple par collage, soudure aux ultrasons, vissage, etc ...

Cependant, de préférence, dans le cadre de la présente invention, le capot 100 et le fond arrière 200 sont assemblés par encliquetage.

A cet effet, le capot avant 100 est muni de préférence, au niveau de la jupe 150, de quatre languettes élastiques 152 pourvues chacune d'une denture 154, aptes à venir en prise avec un logement respectif 254 formé dans le fond arrière 200.

Le capot avant 100 possède en outre, au niveau de sa jupe périphérique 150, des structures d'encliquetage de la platine 400 et du circuit imprimé 500.

Plus précisément, selon le mode de réalisation particulier et non limitatif représenté sur les figures annexées, il est prévu, dans la paroi de la jupe périphérique 150, quatre dentures élastiques d'encliquetage 160 pour l'immobilisation de la platine 400.

Plus précisément encore, il est ainsi prévu une paire de dentures d'encliquetage 160 sur chacun des deux grands côtés de la jupe 150. Ces dentures d'encliquetage 160 se raccordent sur la paroi périphérique 150 au voisinage de la bordure arrière de celle-ci et font saillie à la fois vers l'avant et vers l'intérieur du capot 100.

De préférence, la jupe périphérique 150 est également pourvue de murets internes 162 permettant de guider et de positionner la platine 400. Ces murets 162 s'étendent perpendiculairement à la paroi 110.

La jupe périphérique 150 possède en outre des dentures d'encliquetage 170 pour le circuit imprimé 500. Il est ainsi prévu de préférence une denture 170 sur au moins trois côtés de la jupe périphérique 150.

Bien entendu, les dentures 170 sont situées à une distance de la paroi 110 supérieure à la distance séparant cette paroi des dentures 160 précitées conçues pour immobiliser la platine 400. Les dentures 170 sont de préférence venues de moulage sur la face interne de la jupe périphérique 150, comme on le voit notamment figure 10 et figure 12.

Comme on le voit en particulier sur les figures 10 à 12, la jupe 150 peut être pourvue sur sa face interne de diverses nervures 156 orthogonales à la paroi 110. Ces nervures 156 peuvent servir de guidage et d'appui au circuit imprimé 500.

Le fond arrière 200 peut faire l'objet de nombreuses variantes de réalisation. Il présente une géométrie complémentaire du capot avant 100. Pour l'essentiel, le fond arrière 200 comprend une paroi généralement plane arrière 210 entourée d'une jupe périphérique 250 de même géométrie que la jupe périphérique 150 du capot avant 100.

Les ouvertures 254 destinées à recevoir les languettes élastiques 152 sont formées dans la jupe périphérique 250.

On notera que de préférence, le fond arrière 200 possède un logement 220 conçu pour recevoir un connecteur 520 porté par le circuit imprimé 500.

La membrane 300 est réalisée de préférence en matériau silicone ou équivalent. Plus précisément, la membrane 300 est composée essentiellement d'un matériau élastique électriquement non conducteur.

La membrane 300 assure trois fonctions essentielles de base.

La première fonction de la membrane 300 est d'assurer le contactage sur le circuit imprimé 500 lors de la sollicitation d'une touche 320.

La seconde fonction de la membrane 300 est d'assurer le calage de la platine 400 et du circuit imprimé 500.

Enfin, la troisième fonction de la membrane 300 est d'assurer l'étanchéité du système.

La membrane 300 comprend essentiellement une feuille plane 310 qui porte une pluralité de touches d'actionnement 320 en nombre égal au nombre d'ouvertures 120 prévues dans la face avant 110 du boîtier. Les touches 320 sont ainsi placées sur la feuille 310 selon une disposition en matrice identique à celle des ouvertures 120 dans la paroi 110.

Les touches 320 sont venues de moulage avec la feuille 310.

Les touches 320 peuvent faire l'objet de nombreuses variantes de réalisation connues de l'homme de l'art, telles que décrites par exemple dans les documents de l'état de la technique FR-A-2669462 et FR-A-2647588.

Chaque touche 320 comprend principalement un pavé 322 d'enveloppe arrondie, en saillie sur la face avant de la feuille 310. La section droite, parallèlement à la feuille 310, de chaque pavé 322, est complémentaire de la section droite des ouvertures 120. Chaque pavé 322 est relié à la feuille 310 environnante par l'intermédiaire d'une lèvre cloquante d'allure tronconique 324.

De façon connue en soi, la fonction de cette lèvre de liaison 324 entre la feuille 310 et chaque pavé 322 est d'autoriser un déplacement brusque de chaque touche 320 lorsque l'effort exercé sur celle-ci dépasse un seuil prédéterminé.

Généralement les lèvres de liaison 324 sont, au repos, concaves vers l'arrière de la membrane 300 de sorte que l'effet cloquant des touches 320 soit obtenu par inversion de concavité de ces lèvres de liaison 324.

En outre, chaque pavé 322 se prolonge par un doigt central 326, par exemple cylindrique, en saillie sur la face arrière de la membrane 300.

L'extrémité arrière de chaque doigt 326 est ainsi placée en regard du circuit imprimé 500. Cette extrémité arrière de chaque doigt 326 est pourvue d'une pastille 328 en matériau électriquement conducteur, par exemple de carbone ou tout autre matériau électriquement conducteur, tel que par exemple un métal noble. Les pastilles 328 peuvent être surmoulées ou sérigraphiées, ou encore déposées par tout moyen équivalent sur l'extrémité arrière des doigts 326.

On notera que la membrane 310 est pourvue sur sa face avant d'un réseau de rainures 330. Ces rainures 330 communiquent, d'une part entre elles, d'autre part communiquent avec les cavités 332 délimitées autour de chaque pavé 322 par les lèvres cloquantes de liaison 324.

Plus précisément, selon le mode de réalisation particulier représenté sur la figure 6, il est ainsi prévu deux séries de rainures orthogonales 330 qui encadrent chaque touche 320. Ces rainures 330 sont utilisées en particulier lorsque le clavier incorpore une membrane additionnelle d'étanchéité 700 sur l'avant de la membrane clavier 300, pour éviter les effets néfastes de succion pouvant résulter de la juxtaposition de deux membranes étanches.

On notera également que, comme on le voit sur les figures 6 et 7, la feuille 310 est pourvue sur sa face arrière de plusieurs chandelles orthogonales 340 en saillie.

Plus précisément, selon le mode de réalisation préférentiel représenté sur les figures annexées, il est prévu une chandelle 340 à proximité de chacun des quatre coins de la face arrière de la membrane 300.

Plus précisément, une première chandelle 341 est formée d'un pion plein de section droite carrée.

Une seconde chandelle 342 est formée d'un pion plein de section droite rectangulaire.

En revanche, les deux autres chandelles 343, 344 sont formées de cheminées cylindriques creuses. Ces cheminées cylindriques 343, 344 sont placées en regard des ouvertures 124 formées dans la paroi 110. Elles sont destinées à recevoir les témoins de visualisation d'état du système.

Les chandelles 340 sont destinées à supporter, par leur face arrière, et par conséquent à câler, le circuit imprimé 500, lorsque celui-ci est encliqueté dans les dentures 170.

La membrane 300 est également munie de préférence de fûts cylindriques 350 destinés à recevoir les pions de centrage 116 et assurer l'étanchéité sur ceux-ci. Les fûts 350 font saillie sur la face arrière de la membrane 300.

Comme indiqué précédemment, une seconde membrane 700 améliorant l'étanchéité, peut être disposée sur l'avant de la membrane formant clavier 300. Cette membrane d'étanchéité 700 possède avantageusement une épaisseur constante. Elle comprend essentiellement une feuille plane 710 pourvue d'un réseau de protubérances 720 de géométrie et de disposition complémentaires des pavés 322.

La membrane d'étanchéité 700 peut posséder des ouvertures placées en regard des ouvertures 122 de la paroi 110.

Elle possède en outre de préférence des ouvertures 724 placées en regard des ouvertures 124 de la paroi 110 et des ouvertures 716 recevant les pions de centrage 116.

Des découpes 762 ménagées sur le pourtour de la membrane 700 sont engagées sur les murets 162 du boîtier.

La membrane d'étanchéité 700 est ainsi pincée entre la face interne de la paroi 110 et la membrane formant clavier 300.

La membrane d'étanchéité 700 est formée avantageusement en matériau silicone translucide, chargé le cas échéant de pigments colorés, par exemple de pigments noirs, en fonction du style et de l'esthétique recherchés.

On notera que la présence de la membrane d'étanchéité 700 chargée de pigment, sur l'avant de la membrane formant clavier 300, permet d'améliorer l'homogénéité de l'éclairage, malgré la présence de sources discrètes pour assurer cet éclairage, sur le circuit imprimé 500.

Selon le mode de réalisation représenté sur les figures, la réalisation des dentures d'encliquetage 160, 170, par moulage, sur la jupe périphérique 150 du capot avant 100 entraîne la formation d'ouvertures 112 sur la face avant du boîtier.

Pour éviter toute fuite de lumière à ce niveau, de préférence l'une au moins des deux membranes en silicone 300, 700 est pourvue de bourrelets ou lèvres périphériques adaptées pour obturer ces ouvertures 112.

Bien entendu, l'homme de l'art pourra également adapter de façon connue en soi la technique de moulage, des dentures 160,170 notamment par utilisation de tiroirs, pour éviter la formation de telles ouvertures 112, afin de parfaire l'étanchéité du dispositif. Il en est de même pour les ouvertures 254 du fond 200.

La platine 400 représentée sur la figure 8 est réalisée en un matériau optiquement transparent, par exemple en polycarbonate ou poly (méthacrylate) de méthyle. Cette pièce 400 est réalisée de préférence par moulage.

Elle assure plusieurs fonctions.

Son rôle principal est de guider la lumière issue de sources lumineuses 580 portées par le circuit imprimé 500 vers les symboles 622 de la façade imprimée 600.

Une autre fonction de la platine 400 est de servir de support et de maintien à la feuille 310 de la membrane formant clavier 300 grâce à l'encliquetage sur les dentures 160.

Une autre fonction de la platine 400 est de guider les touches 320 à translation perpendiculairement à la paroi 110.

Une autre fonction de la platine 400 est de guider les chandelles de maintien 340 prévues sur la face arrière de la membrane 300.

La platine 400 présente un contour complémentaire du volume interne du boîtier. Ainsi, la platine 400 présente de préférence un contour rectangulaire.

La platine 400 possède au moins un alésage traversant 480 destiné à recevoir une source lumineuse portée par le circuit imprimé 500. Cet alésage 480 est de préférence cylindrique de révolution autour d'un axe perpendiculaire au plan moyen de la platine 400 de sorte que la lumière issue de la source lumineuse 580 pénètre dans la platine 400 sans réfraction ni réflexion.

Plus précisément, selon le mode de réalisation préférentiel représenté sur la figure 8 annexée, la platine 400 possède deux alésages 480. Ces deux alésages 480 sont disposés sensiblement selon une diagonale de la matrice de touche 320, soit plus précisément au centre de deux groupes respectifs de quatre touches 320 situés sur des coins diagonalement opposés de cette matrice.

Pour assurer l'encliquetage de la platine 400 sur les dentures élastiques 160, la platine 400 est de préférence pourvue d'oreilles en saillie 460. Il est ainsi prévu de préférence deux oreilles 460 en saillie respectivement sur chaque grand côté de la platine 400, conçues pour venir respectivement en prise avec une denture 160.

De préférence, ces oreilles 460 possèdent des bords d'engagement biseautés 462.

Pour guider les doigts 326 de chaque touche 322, la platine 400 est pourvue d'une matrice d'alésages traversants 426 de section droite complémentaire desdits doigts 326. Ces alésages 426 sont prévus au centre de cavités 422 débouchant face avant sur la platine 400. Ces cavités 422 ont une section droite complémentaire des pavés 322, pour autoriser le déplacement cloquant de ceux-ci.

De préférence, ces cavités 422 sont elles-mêmes entourées d'un décrochement annulaire 429 destinées à recevoir une nervure complémentaire 329 prévue face arrière de la membrane 300 sur la périphérie de chaque touche 320.

La platine 400 possède en outre des ouvertures 441, 442, 443 et 444 respectivement complémentaires des chandelles 341, 342, 343, 344 et destinées à recevoir celles-ci. Enfin, la platine 400 possède des passages traversants 416 destinés à recevoir les doigts de centrage 116 complémentaires.

De préférence, ces passages 416 et les pions 116 complémentaires sont étagés.

Pour éviter la fuite de lumière introduite par les ouvertures 480, sur la périphérie de la platine 400, celle-ci est de préférence pourvue sur son pourtour d'un prisme en toit. En d'autres termes, la tranche 410 de la platine 400 est de préférence formée de deux facettes 412, 414 symétriques par rapport à un plan médian de la platine 400, inclinées de l'ordre de 45° par rapport à ce plan médian et formant un dièdre convexe vers l'extérieur de la platine 400.

De préférence, il est prévu à proximité des cavités 422 destinées à recevoir les touches 320 les plus éloignées des passages 480 recevant les sources lumineuses 580, des surfaces de réflexion destinées à réfléchir la lumière canalisée par la platine 400 en direction des pavés 322 formant les touches. Ces surfaces de réflexion peuvent être formées de toute structure appropriée. Il s'agit par exemple de simples cavités tronconiques réalisées par moulage, à concavité débouchant sur la face arrière de la platine 400.

Le nombre et la disposition de ces surfaces de réflexion sont déterminés en fonction de l'implantation particulière des touches sur la platine 400.

Le circuit imprimé 500 peut faire l'objet de nombreuses variantes de réalisation. Sa structure ne sera donc pas décrite dans le détail par la suite.

Il s'agit de préférence d'un circuit imprimé double face.

On distingue sur la figure 1 annexée, outre les sources lumineuses 580 précitées, et le connecteur 520, différents composants 510 ainsi qu'une matrice de paires de plages électriquement conductrices 528 placées respectivement en regard des pastilles 328 des touches 320. Ainsi, les paires 528 de plages électriquement conductrices sont court-circuitées lors de l'actionnement d'une touche 320 associée.

La façade imprimée 600 représentée sur la figure 5 peut faire l'objet de nombreuses variantes de réalisation, selon le style de clavier recherché. De préférence, les symboles 622 sont réalisés par sérigraphie dans une feuille de matériau plastique, par exemple à base du matériau commercialisé sous la dénomination "LEXAN".

Outre les symboles 622 précités, la façade 600 possède des ouvertures 620 permettant le passage des touches 320, ainsi que des plages colorées 624 placées respectivement au regard des témoins lumineux portés par le circuit 500 et placés dans les cheminées 343, 344.

Les sources lumineuses 580 portées par le circuit imprimé 500 peuvent être formées de tout moyen d'éclairage connu approprié, tel que par exemple des diodes électroluminescentes.

Toutefois, dans le cadre de la présente invention, les sources lumineuses 580 sont formées de préférence de petites lampes à filament.

Celles-ci présentent l'avantage de délivrer une lumière blanche.

Pour assurer l'assemblage du clavier conforme à la présente invention, on procède essentiellement comme suit.

La membrane d'étanchéité 700, lorsque celle-ci est utilisée, est placée sur la face avant de la membrane 300 formant clavier et l'ensemble ainsi formé est disposé à l'intérieur du capot 100.

La platine support 400 est alors engagée dans le capot 100 en veillant à introduire les doigts 326 dans les ouvertures 426 et les chandelles 341, 342, 343, 344 dans les passages complémentaires 441, 442, 443 et 444. La platine 400 est immobilisée à l'intérieur du capot 100 dès que les oreilles 460 franchissent les dentures d'encliquetage 160. La platine 400 est alors câlée et exempte de tout jeu grâce au pinçage de la membrane 300 obtenu entre la face interne de la paroi 110 du capot et la platine support 400, au niveau des nervures 329 entourant chaque touche 320, dans le décrochement respectif 429 de la platine 400.

Il faut noter que la hauteur des doigts 326 et des chandelles 340 est supérieure à l'épaisseur de la platine 400 de sorte que les doigts 326 et les chandelles 340 fassent saillie sur la face arrière de la platine 400.

Ainsi, d'une part les pastilles conductrices 328 formées de préférence de carbone sont situées sur l'arrière de la platine 400 et ne perturbent aucunement le cheminement de la lumière qui transite de la platine 400 dans les doigts 326 des touches 320 pour assurer l'éclairage de celles-ci.

D'autre part les chandelles 340 servent de support élastique au circuit imprimé 500.

Pour immobiliser celui-ci, il suffit par conséquent d'engager le circuit imprimé sur l'arrière de la platine 400, jusqu'à encliquetage de ce circuit imprimé 500 sur les dentures élastiques 170.

Bien entendu, pour assurer l'encliquetage efficace et exempt de jeu de la platine 400 et du circuit imprimé 500, l'épaisseur de la membrane 300 au niveau des nervures 329 doit être supérieure à L1-L2, relation dans laquelle L1 représente la distance séparant la face d'encliquetage des dents 160 de la face arrière de la paroi 110 et L2 représente l'épaisseur de la platine 400 au niveau des décrochements 429.

Par ailleurs, la somme de l'épaisseur de la membrane 300 et de la hauteur des chandelles 340 doit être supérieure à L3-L4, relation dans laquelle L3 désigne la distance séparant la face d'encliquetage des dents 170 de la face interne de la paroi 110 et L4 désigne l'épaisseur du circuit imprimé 500.

Il reste ensuite à encliqueter le fond arrière 200 sur le capot avant 100 grâce aux languettes d'encliquetage 152.

Une fois l'assemblage ainsi réalisé, la structure comprend de l'avant vers l'arrière du système, la paroi 110, la membrane d'étanchéité 700, la membrane formant clavier 300, la platine formant prisme 400 et le circuit imprimé 500.

La liaison électrique entre les paires de plages conductrices 528 résultant de l'actionnement d'une touche 320 est exploitée selon toute technique connue de l'homme de l'art.

La lumière issue des sources lumineuses 580 est guidée par la platine 400 vers les touches 320 respectives dans lesquelles elle pénètre au niveau des doigts 326.

Bien entendu la présente invention n'est pas limitée au mode de réalisation particulier qui vient d'être décrit mais s'étend à toute variante conforme à son esprit.

Par exemple, la membrane d'étanchéité 700 pourvue d'un pigment coloré peut être remplacée de tout revêtement ou verni équivalent déposé directement sur la face avant de la membrane 300 formant clavier.

Par ailleurs, la membrane 300 peut également être adaptée pour assurer un rattrapage automatique des jeux de fermeture, par élasticité, entre le capot avant 100 et le fond arrière 200.

Comme représenté sur la figure 2, la face avant 110 du capot 100 peut être bombée. Par ailleurs, comme représenté sur les figures 3A, 3B et 3C les touches 320 peuvent faire l'objet de nombreuses variantes de réalisation quant à leur géométrie.

De même, le style face avant du système peut faire l'objet de nombreuses variantes.

Ainsi, la membrane d'étanchéité 700, ou le revêtement déposé directement sur la face avant de la membrane formant clavier 300 peuvent être adaptés pour définir des touches d'aspect noir le jour et blanc la nuit, ou encore des touches d'aspect noir le jour et entourées d'un liseré blanc la nuit.

Selon la variante de réalisation représentée sur les figures 15 et 16, les dentures élastiques d'encliquetage 160 assurant l'immobilisation de la platine 400, sont munies de moyens de visualisation permettant de contrôler l'encliquetage de cette platine 400.

Plus précisément ces dentures 160 qui font saillie vers l'avant et vers l'intérieur du capot 100, comme indiqué précédemment, sont placées en regard de fenêtres latérales 151 formées dans la jupe périphérique 150 du capot 100. Ces fenêtres 151 autorisent les déformations nécessaires des dentures 160. Et chaque denture 160 est munie, au niveau de son extrémité libre, la plus proche de la paroi avant 110 du capot 100, d'un talon de visualisation 164 qui fait saillie dans ladite fenêtre 151 associée. Au repos ces talons 164 s'étendent dans une direction générale perpendiculaire à la jupe 150. Plus précisément la longueur de ce talon 164 est adaptée de sorte que sa face d'extrémité 166 affleure la surface extérieure 153 de la jupe périphérique 150, en position de repos des dentures 160 et par conséquent lorsque la platine 400 est correctement engagée sur ces dentures 160, comme on le voit sur les figures 15 et 16. Au contraire les talons 164 font saillie sur la surface extérieure 153 de la jupe périphérique 150 lorsque la platine 400 n'est pas correctement engagée sur les dentures 160 et que par conséquent ladite platine 400 déforme ces dentures 160.

On peut également envisager d'associer les dentures 170 assurant l'encliquetage du circuit imprimé 500 à des témoins similaires de visualisation de bon encliquetage.

Selon une autre variante, les moyens de visualisation du bon encliquetage des dentures 160 et/ou 170 peuvent être formés par la déformation des parois de la jupe 150 du capot 100, portant ces dentures.

Selon une autre caractéristique avantageuse de la présente invention, la façade imprimée 600 et/ou le capot 100 et/ou la membrane 300 peuvent être réalisé(e)s à l'aide d'un comoulage ou surmoulage bi-matière ou tri-matiére. Cette disposition permet de simplifier le processus de fabrication du système.

## Revendications

1. Clavier de commande d'un système électrique ou électronique, notamment pour système antivol de véhicule automobile, comprenant :
- un boîtier (100, 200) qui loge :
. un circuit imprimé (500)
. une membrane (300) en matériau élastique pourvue de plages conductrices (328) pour relier sur commande des plages conductrices (528) associées et
. une platine prisme optique (400) formant diffuseur adaptée pour assurer l'éclairage du clavier, caractérisé par le fait que la platine prisme (400) et le circuit imprimé (500) sont encliquetés dans le boîtier (100, 200), la membrane en silicone (300) assure à la fois le calage de la platine prisme (300) et du circuit imprimé (500), et lesdites plages conductrices associées (528) sont prévues sur le circuit imprimé (500).

2. Clavier selon la revendication 1, caractérisé par le fait qu'il comprend en outre une membrane étanche (700), type silicone, sur la face avant de la membrane (300) pourvue de plages électriquement conductrices (328).

3. Clavier selon l'une des revendications 1 ou 2, caractérisé par le fait que le boîtier comprend une jupe (110) pourvue de dentures (160) assurant l'encliquetage de la platine (400).

4. Clavier selon l'une des revendications 1 à 3, caractérisé par le fait que le boîtier (100) comprend une jupe (110) pourvue de dentures (170) assurant l'encliquetage du circuit imprimé (500).

5. Clavier selon l'une des revendications 1 à 4, caractérisé par le fait que le boîtier (100) possède en outre des pions internes (116) assurant le centrage de la platine (400).

6. Clavier selon l'une des revendications 1 à 5, caractérisé par le fait que la membrane (300) possède une structure assurant l'étanchéité sur les pions de centrage (116).

7. Clavier selon l'une des revendications 1 à 6, caractérisé par le fait que la membrane (300) possède des chandelles en saillie (340) assurant le calage du circuit imprimé (500).

8. Clavier selon la revendication 7, caractérisé par le fait que certaines au moins des chandelles (343, 344) sont adaptées pour recevoir des témoins lumineux.

9. Clavier selon l'une des revendications 1 à 8, caractérisé par le fait que la membrane (300, 700) possède des lèvres périphériques conçues pour obturer des ouvertures (112) formées face avant du boîtier, pour éviter toute fuite de lumière à ce niveau.

10. Clavier selon l'une des revendications 1 à 9, caractérisé par le fait que la platine (400) est pourvue d'au moins un orifice cylindrique destiné à recevoir une source lumineuse d'éclairage (580).

11. Clavier selon l'une des revendications 1 à 10, caractérisé par le fait que les sources d'éclairage sont formées de petites lampes à filament.

12. Clavier selon l'une des revendications 1 à 11, caractérisé par le fait que la platine (400) est pourvue d'un prisme en toit (412, 414) sur sa périphérie.

13. Clavier selon l'une des revendications 1 à 12, caractérisé par le fait que la platine (400) est pourvue d'oreilles en saillie (460), sur sa périphérie, adaptées pour venir en prise avec des dentures d'enclipsage complémentaires (160) prévues sur le boîtier (100).

14. Clavier selon l'une des revendications 1 à 13, caractérisé par le fait que la platine (400) possède des ouvertures traversantes (426) destinées à recevoir des doigts (326) solidaires de chaque touche (320) formée sur la membrane (300).

15. Clavier selon la revendication 14, caractérisé par le fait que la hauteur des doigts (326) prévus sur chaque touche (320) de la membrane (300) est supérieure à l'épaisseur de la platine (300) de sorte que l'extrémité électriquement conductrice (328) de chaque doigt (326) fasse saillie sur l'arrière de la platine (400).

16. Clavier selon l'une des revendications 1 à 15, caractérisé par le fait que la platine (400) est pourvue d'ouvertures traversantes (440) destinées à recevoir des chandelles complémentaires (340) en saillies face arrière de la membrane (300).

17. Clavier selon l'une des revendications 1 à 16, caractérisé par le fait que les chandelles (340) sont adaptées pour faire saillie face arrière de la platine (400) afin de supporter le circuit imprimé (500).

18. Clavier selon l'une des revendications 1 à 17, caractérisé par le fait que la platine (400) possède sur la périphérie de chaque ouverture (426) conçue pour recevoir un doigt (326) des touches (320), une cavité annulaire (422) complémentaire de la section droite des touches.

19. Clavier selon la revendication 18, caractérisé par le fait que chaque cavité (422) est entourée d'un décrochement (429) complémentaire d'une nervure (329) prévue face arrière de la membrane (300).

20. Clavier selon la revendication 19, caractérisé par le fait que la membrane (300) est pincée entre la face interne du boîtier (100) et la platine (400), au niveau des nervures (329).

21. Clavier selon l'une des revendications 1 à 20, caractérisé par le fait que la membrane (300) pourvue de plages électriquement conductrices (328) est munie d'un revêtement pigmenté sur sa face avant.

22. Clavier selon l'une des revendications 1 à 21, caractérisé par le fait que la membrane (300) pourvue de plage électriquement conductrice assure en outre un rattrapage automatique des jeux de fermeture entre un capot avant et un fond arrière constituant le boîtier.

23. Clavier selon l'une des revendications 3 ou 4, caractérisé par le fait que les dentures d'encliquetage (160, 170), sont munies de moyens de visualisation (164) permettant de contrôler l'encliquetage.

24. Clavier selon la revendication 23, caractérisé par le fait que les dentures (160, 170) sont placées en regard de fenêtres latérales (151) formées dans le boîtier (100) et sont munies, au niveau de leur extrémité libre, d'un talon de visualisation (164) qui fait saillie dans ladite fenêtre (151 associée), la longueur de ce talon (164) étant adaptée de sorte que sa face d'extrémité (166) affleure la surface extérieure (153) du boîtier (100), en position d'encliquetage et que au contraire le talon (164) fasse saillie sur la surface extérieure (153) du boîtier (100) lorsque l'encliquetage n'est pas correctement réalisé.

25. Clavier selon l'une des revendications 1 à 24, caractérisé par le fait que une façade imprimée (600) et/ou le boîtier (100) et/ou la membrane (300) sont réalisé(e)s à l'aide d'un comoulage ou surmoulage bi-matière ou tri-matiére.

## Patentansprüche

1. Steuertastenfeld für elektrische oder elektronische Systeme, insbesondere für Anti-Diebstahlsysteme für Kraftfahrzeuge, umfassend:
- ein Gehäuse (100, 200), enthaltend:
. eine gedruckte Schaltung (500)
. eine Membran (300) aus Kunststoff, versehen mit leitenden Bereichen (328), um auf Befehl zugeordnete leitende Bereiche (528) zu verbinden, und
. eine einen Diffusor bildende optische Prismenplatte (400), angepaßt um die Beleuchtung des Tastenfelds sicherzustellen,
**dadurch gekennzeichnet,**
daß die Prismenplatte (400) und die gedruckte Schaltung (500) in das Gehäuse (100, 200) eingerastet sind, die Silikon-Membran (300) zugleich den optimalen Sitz der Prismenplatte (400) und der gedruckten Schaltung (500) gewährleistet, und die genannten zugeordneten Bereiche (528) auf der gedruckten Schaltung (500) vorgesehen sind.

2. Tastenfeld nach Anspruch 1, dadurch gekennzeichnet, daß es außerdem eine Abdichtungsmembran (700), Silikontyp, auf der Vorderseite der mit leitenden elektrischen Bereichen (328) versehenen Membran (300) umfaßt.

3. Tastenfeld nach einem der Ansprüche 1 oder 2, dadurch gekennzeichnet, daß das Gehäuse eine Verkleidung (110) umfaßt, versehen mit Zahnungen (160) zum Einrasten der Platte (400).

4. Tastenfeld nach einem der Ansprüche 1 bis 3, dadurch gekennzeichnet, daß das Gehäuse (100) eine Verkleidung (110) umfaßt, versehen mit Zahnungen (170) zum Einrasten der gedruckten Schaltung (500).

5. Tastenfeld nach einem der Ansprüche 1 bis 4, dadurch gekennzeichnet, daß das Gehäuse (100) außerdem Innenstifte (116) zur Zentrierung der Platte (400) umfaßt.

6. Tastenfeld nach einem der Ansprüche 1 bis 5, dadurch gekennzeichnet, daß die Membran (300) eine Struktur umfaßt, die die Abdichtung an den Zentrierstifte (116) sicherstellt.

7. Tastenfeld nach einem der Ansprüche 1 bis 6, dadurch gekennzeichnet, daß die Membran (300) vorstehende Stützen (340) besitzt, die den optimalen Sitz der gedruckten Schaltung (500) sicherstellen.

8. Tastenfeld nach Anspruch 7, dadurch gekennzeichnet, daß wenigstens bestimmte der Stützen (343, 344) angepaßt sind an die Aufnahme von Kontrolleuchten.

9. Tastenfeld nach einem der Ansprüche 1 bis 8, dadurch gekennzeichnet, daß die Membran (300, 700) Umfangslippen besitzt, die so gestaltet sind, daß sie die auf der Vorderseite des Gehäuses ausgebildeten öffnungen (112) verschließen, um dort jeden Lichtaustritt zu verhindern.

10. Tastenfeld nach einem der Ansprüche 1 bis 9, dadurch gekennzeichnet, daß die Platte (400) versehen ist mit wenigstens einer zylindrischen öffnung, vorgesehen zur Aufnahme einer Beleuchtungslichtquelle (580).

11. Tastenfeld nach einem der Anspruche 1 bis 10, dadurch gekennzeichnet, daß die Beleuchtungsquellen durch kleine Glühfadenlampen gebildet werden.

12. Tastenfeld nach einem der Ansprüche 1 bis 11, dadurch gekennzeichnet, daß die Platte (400) an ihrem Umfang mit einem dachförmigen Prisma (412, 414) versehen ist.

13. Tastenfeld nach einem der Ansprüche 1 bis 12, dadurch gekennzeichnet, daß die Platte (400) an ihrem Umfang versehen ist mit vorstehenden Lappen (460), angepaßt um in Eingriff zu kommen mit komplementären Einschnapp- bzw. Einrastzahnungen (160), vorgesehen an dem Gehäuse (100).

14. Tastenfeld nach einem der Ansprüche 1 bis 13, dadurch gekennzeichnet, daß die Platte (400) Durchgangslöcher (426) aufweist, vorgesehen zur Aufnahme der Finger (326), die mit jeder in der Membran (300) ausgebildeten Taste (320) fest verbunden sind.

15. Tastenfeld nach Anspruch 14, dadurch gekennzeichnet, daß die Höhe der auf jeder der Tasten (320) der Membran (300) vorgesehenen Finger (326) größer ist als die Dicke der Platte (400), so daß das elektrisch leitende Ende (328) jedes Fingers (326) aus der Rückseite der Platte (400) herausragt.

16. Tastenfeld nach einem der Ansprüche 1 bis 15, dadurch gekennzeichnet, daß die Platte (400) Durchgangslöcher (440) zur Aufnahme von zusätzlichen Stützen (340) aufweist, die aus der Rückseite der Membran (300) herausragen.

17. Tastenfeld nach einem der Ansprüche 1 bis 16, dadurch gekennzeichnet, daß die Stützen (340) angepaßt sind, um aus der Rückseite der Platte (400) herauszuragen und die gedruckte Schaltung (500) zu stützen.

18. Tastenfeld nach einem der Ansprüche 1 bis 17, dadurch gekennzeichnet, daß die Platte (400) an der Peripherie jeder zur Aufnahme eines Fingers (326) der Tasten (320) vorgesehenen Öffnung (426) eine zum Querschnitt der Tasten komplementäre ringförmige Vertiefung (422) umfaßt.

19. Tastenfeld nach Anspruch 18, dadurch gekennzeichnet, daß jede Vertiefung (422) von einem Absatz (429) umgeben ist, komplementär zu einer Verstärkung (329), vorgesehen auf der Rückseite der Membran (300).

20. Tastenfeld nach Anspruch 19, dadurch gekennzeichnet, daß die Membran (300) eingeklemmt ist zwischen der Innenseite des Gehäuses (100) und der Platte (400), in Höhe der Verstärkungen (329).

21. Tastenfeld nach einem der Ansprüche 1 bis 20, dadurch gekennzeichnet, daß die mit elektrisch leitenden Bereichen (328) versehene Membran (300) auf ihrer Vorderseite mit einem pigmentierten Überzug versehen ist.

22. Tastenfeld nach einem der Ansprüche 1 bis 21, dadurch gekennzeichnet, daß die mit elektrisch leitenden Bereichen versehene Membran (300) außerdem automatisch das Verschluß- bzw. Zusammenbau-Spiel zwischen einem vorderen Deckel und einem hinteren Boden ausgleicht, die das Gehäuse bilden.

23. Tastenfeld nach einem der Ansprüche 3 oder 4, dadurch gekennzeichnet, daß die Einrastzahnungen (160, 170) mit Anzeigeeinrichtungen (164) versehen sind, die ermöglichen, das Einrasten zu kontrollieren.

24. Tastenfeld nach Anspruch 23, dadurch gekennzeichnet, daß die Zahnungen (160, 170) seitlichen, in dem Gehäuse ausgebildeten Fenstern (151) gegenüberstehen und an ihrem freien Ende mit einem Anzeige-Absatz (164) versehen sind, der in das Fenster (151 zugeordnet) hineinragt, wobei die Länge dieses Absatzes (164) so angepaßt ist, daß seine Endfläche (166) in der Einraststellung mit der Außenfläche (153) des Gehäuses (100) fluchtet und, umgekehrt, der Absatz (164) aus der Außenfläche (153) des Gehäuses (100) herausragt, wenn die Einrastung nicht richtig erfolgt ist.

25. Tastenfeld nach einem der Ansprüche 1 bis 24, dadurch gekennzeichnet, daß eine bedruckte Vorderseite (600) und/oder das Gehäuse (100) und/oder die Membran (300) hergestellt wird (werden) mittels eines gemeinsamen Gießens oder eines Auf- bzw. Übereinandergießens von zwei oder drei Materialien.

## Claims

1. A keypad for controlling an electrical or electronic system, in particular a motor vehicle antitheft system, the keypad comprising:
• a housing (100, 200) containing:
• a printed circuit (500);
• a membrane (300) of resilient material provided with conductive areas (328) for interconnecting associated conductive areas (528) on command; and
• an optical prismatic plate (400) constituting a diffuser adapted to illuminate the keypad,
which keypad is characterized by the fact that the prism plate (400) and the printed circuit (500) are snap-fastened into the housing (100, 200), the membrane made of silicone (500) serving to hold the prism plate (300) and the printed circuit (500) simultaneously in place, and said associated conductive areas (528) being provided on the printed circuit (500).

2. A keypad according to claim 1, characterized by the fact that it further includes a silicone type leakproof membrane (700) on the front face of the membrane (300) provided with the electrically conductor ares (328).

3. A keypad according to claim 1 or 2, characterized by the fact that the housing includes a skirt (110) provided with a set of teeth (160) for snap-fastening to the plate (400).

4. A keypad according to any one of claims 1 to 3, characterized by the fact that the housing (100) includes a skirt (110) provided with a set of teeth (170) snap-fastening the printed circuit (500).

5. A keypad according to any one of claims 1 to 4, characterized by the fact that the housing (100) also possesses internal pegs (116) for centering the plate (400).

6. A keypad according to any one of claims 1 to 5, characterized by the fact that the membrane (300) possesses a structure providing sealing over the centering pegs (116).

7. A keypad according to any one of claims 1 to 6, characterized by the fact that the membrane (300) has projecting studs (340) for holding the printed circuit (500) in place.

8. A keypad according to claim 7, characterized by the fact that at least some of the studs (343, 344) are adapted to receive indicator lights.

9. A keypad according to any one of claims 1 to 8, characterized by the fact that the membrane (300, 700) has peripheral lips designed to close openings (112) formed in the front face of the housing, to avoid any light escaping thereat.

10. A keypad according to any one of claims 1 to 9, characterized by the fact that the plate (400) is provided with at least one cylindrical orifice designed to receive an illuminating light source (580).

11. A keypad according to any one of claims 1 to 1U, characterized by the fact that the light sources are formed by small filament lamps.

12. A keypad according to any one of claims 1 to 11, characterized by the fact that the plate (400) is provided with a roof-shaped prism (412, 414) on its periphery.

13. A keypad according to any one of claims 1 to 12, characterized by the fact that the plate (400) is provided with protecting lugs (460) on its periphery, and adapted to engage with complementary snap-fastening teeth (160) provided on the housing (100).

14. A keypad according to any one of claims 1 to 13, characterized by the fact that the plate (400) possesses through openings (426) designed to receive respective fingers (326) secured to each key (320) formed on the membrane (300).

15. A keypad according to claim 14, characterized by the fact that the height of the fingers (326) provided on each key (320) of the membrane (300) is greater than the thickness of the plate (400), such that the electrically conductive end (328) of each finger (326) projects from the back of the plate (400).

16. A keypad according to any one of claims 1 to 15, characterized by the fact that the plate (400) is provided with through openings (440) designed to receive complementary studs (340) projecting from the rear face of the membrane (300).

17. A keypad according to any one of claims 1 to 16, characterized by the fact that the studs (340) are adapted to project from the rear face of the plate (400) so as to support the printed circuit (500).

18. A keypad according to any one of claims 1 to 17, characterized by the fact that the plate (400) possesses on the periphery of each opening (426) designed to receive a finger (326) of a key (320), an annular cavity (422) that is complementary to the right section of the keys.

19. A keypad according to claim 18, characterized by the fact that each cavity (422) is surrounded by a setback (429) complementary to a rib (329) provided on the rear face of the membrane (300).

20. A keypad according to claim 19, characterized by the fact that the membrane (300) is clamped between the inside face of the housing (100) and the plate (400) at the ribs (329).

21. A keypad according to any one of claims 1 to 20, characterized by the fact that the membrane (300) is provided with electrically conductive areas (328) is fitted with a pigmented coating on its front face.

22. A keypad according to any one of claims 1 to 21, characterized by the fact that the membrane (300) is provided with the electrically conductive area also serves automatically to take up slack on closure between a front cover and a rear bottom constituting the housing.

23. A keypad according to claim 3 or 4, characterized by the fact that the snap-fastening sets of teeth (160, 170) are provided with display means (164) making it possible to verify whether snap-fastening has taken place.

24. A keypad according to claim 23, characterized by the fact that the sets of teeth (160, 170) are placed facing lateral windows (151) formed in the housing (100) and are fitted, at their free ends, with display stubs (164) projecting into said associated window (151) the length of the stub (164) being adapted so that its end face (166) is flush with the outside surface (153) of the housing (100) in the snap-fastening position, and on the contrary the stub (164) projects from the outside surface (153) of the housing (100) when snap-fastening has not been properly performed.

25. A keypad according to any one of claims 1 to 24, characterized by the fact that a printed front face (600) and/or the housing (100) and/or the membrane (300) are made by two-material or three-material co-molding or over-molding.
